# EUROPÄISCHE PATENTSCHRIFT

(11) **EP 0 068 443 B1**
(45) Veröffentlichungstag und Bekanntmachung des Hinweises auf die Patenterteilung: **17.09.1986**
(21) Anmeldenummer: 82105550.6
(22) Anmeldetag: 24.06.1982
(51) Int. Cl.: H01J 49/10, H01J 49/14, H01J 49/16

(54) **Verfahren zur selektiven Analyse einzelner spurenförmiger Komponenten in Gasen und Flüssigkeiten**
Method for the selective analysis of traces of individual components in gases and liquids
Méthode d'analyse sélective de composés individuels présents sous forme de traces dans les gaz et les liquides

(30) Priorität: 27.06.1981 DE 3125335
(43) Veröffentlichungstag der Anmeldung: 05.01.1983
(73) Patentinhaber: BAYER AG, 51368 Leverkusen (DE)
(72) Erfinder: Benninghoven, Alfred, Prof. Dr., D-4400 Münster-Roxel (DE); Kämpf, Günther, Prof. Dr., D-4150 Krefeld 1 (DE); Holm, Reimer, Dr., D-5060 Bergisch Gladbach 2 (DE)

## Beschreibung

Die Synthese immer neuer anorganischer und organischer Substanzen, die Frage nach ihren Reaktions- und Abbauprodukten sowie das Interesse am möglichen Auftreten spurenförmiger Begleitstoffe bei der Synthese und/oder bei der Reaktion und/oder beim Abbau dieser Substanzen stellt stets neue und ständig erhöhte Anforderungen an die Nachweisanalytik. Dies gilt insbesondere für Produkte auf dem Pharma-, Pflanzenschutz- und Farbstoffsektor. Gleichzeitig wird auch die Forderung nach Vereinfachung und Automatisierung dieser Nachweistechniken erhoben. Dies gilt insbesondere für den klinischen Sektor, für Arzneimittel sowie für die Analytik von Schadstoffen bei Insektiziden, Herbiziden und Fungiziden und von umweltschädlichen Begleitstoffen im Abwasser resp. Abgas. Dabei sind auch Verfahren von Interesse, mit deren Hilfe der qualitative und quantitative Nachweis von spurenförmigen Substanzen in einer Gesamtheit vieler weiterer Komponenten in verschiedenen Konzentrationen gefordert wird, wobei die Art der nachzuweisenden Substanzen oder die zugehörige Substanzgruppe an sich bekannt ist. Solche Aufgabenstellungen liegen beispielsweise häufig in der klinischen Diagnostik oder in Zentrallaboratorien grosser chemischer Werke vor.

Zu diesem Zweck wurden und werden hochwertige Trenn- und Nachweisverfahren entwickelt; besonders zu nennen sind hier Trennverfahren auf der Basis von Hochdruckflüssigkeitschromatographie (HPLC) und Dünnschichtchromatographie (TLC) sowie, meist in offline-Kombination mit diesen Trennverfahren, massenspektrometrische Nachweisgeräte. Bei letzteren werden zur lonisierung der getrennten Moleküle die Felddesorption, laserstimulierte lonendesorption, Californium-Technik, chemische Ionisation sowie lonenanregung (Sekundärionenmassenspektrometrie) benutzt. Ein Überblick über den derzeitigen Stand der Entwicklung wurde beispielsweise auf der Pittsburgh-Conference 1981 gegeben.

Ferner wurde auch schon die bekannte Methode der Papierstreifenchromatographie mit einem Massenspektrometer kombiniert. Im Papierstreifen findet eine Vortrennung des Substanzgemisches statt. Der Papierstreifen wurde dann anschliessend in ein Massenspektrometer gebracht und die den einzelnen Substanzen zugehörigen Flecke mit SIMS analysiert (siehe R.J. Day et al, Anal. Chem. 52 Nr. 4 (1980) S.557a-572a). Von Nachteil ist bei diesen Methoden, dass die Vortrennung auf chromatographischem Wege erfolgt, wobei lange Analysenzeiten in Kauf genommen werden müssen. In vielen Fällen ist die Vortrennung erschwert oder sogar unmöglich, vor allem dann, wenn sich die einzelnen Komponenten bezüglich ihrer Wanderungsgeschwindigkeit wenig unterscheiden. Allen chromatographischen Trennungsmethoden ist gemeinsam, dass es sich um einen Volumenvorgang handelt, d.h., dass der Trenneffekt auf Transporterscheinungen beruht, die sich in einer viele tausend Moleküllagen dikken porösen Trägerschicht abspielen. Aufgrund der hohen inneren Oberfläche des Trägers sind dazu relativ grosse Substanzmengen erforderlich.

Eine Vortrennung mit Hilfe eines porösen Sinterkörpers in Kombination mit einem massenspektrometrischen Nachweis wird ferner in der GB-OS 2 008 434 beschrieben. Das hier beschriebene Verfahren ist allerdings auf Substanzen beschränkt, die im Massenspektrometer aus dem Sinterkörper heraus verdampfen können. Die im Sinterkörper angereicherte Substanz wird nämlich durch Erhitzen in die Gasphase überführt und anschliessend, z.B. durch Elektronenstoss oder Feldionisation ionisiert. Eine direkte lonisierung am Festkörper ist nicht möglich. Die Vortrennung beruht entweder auf einem chromatographischen Trenneffekt oder ist auf eine Art fraktionierte Destillation innerhalb des Sinterkörpers zurückzuführen. Der wesentliche Nachteil dieses Verfahrens besteht darin, dass sich thermisch labile Substanzen bei der thermischen Austreibung aus dem Sinterkörper zum Teil oder vollständig zersetzen können und somit fehlerhafte oder nicht auswertbare Massenspektren ergeben. Dies gilt insbesondere für hochmolekulare organische Verbindungen.

Zielsetzung war es daher unter Anwendung der Massenspektrometrie, ein Anaylsenverfahren zu schaffen, das verglichen mit den bekannten Verfahren, die auf der Kombination einer chromatographischen Vortrennung mit massenspektrometrischem Nachweis beruhen, folgende Anforderungen erfüllt:
a) Geringer Substanzverbrauch,
b) hohe Empfindlichkeit,
c) hohe Analysengeschwindigkeit,
d) möglichst vollständige Erfassung der gesuchten Komponente in der angereicherten Schicht beim massenspektrometrischen Nachweis,
e) vielseitige Anwendbarkeit hinsichtlich der zu analysierenden Komponenten,
f) vertretbarer, apparativer Aufwand.

Diese Aufgabe wird erfindungsgemäss dadurch gelöst, dass eine im wesentlichen ebene, nicht poröse Festkörperoberfläche mit dem Gas oder der Flüssigkeit in Kontakt gebracht wird und die gesuchte Komponente aus der gasförmigen oder flüssigen Phase direkt oder als Folgeprodukt im Bereich einer Monolage, vorzugsweise in der ersten Monolage, an der Festkörperoberfläche niedergeschlagen wird. Unter der «ersten Monolage» soll dabei die Moleküllage verstanden werden, die einen direkten Kontakt zu der (ursprünglichen) Festkörperoberfläche (Substrat) hat. Unter dem «Monolagenbereich» soll eine Schichtdicke von höchstens einigen Monolagen verstanden werden, dergestalt, dass in diesem Dickenbereich das Adsorptionsverhalten der adsorbierenden Moleküle noch wesentlich von der ursprünglichen Substratoberfläche bestimmt wird. Diese Definition steht in Einklang mit der Literatur (s. z. B. Adsorption on Solids by V. Ponec et al. Butterworth & Co., London). Die zu verwendenden Festkörperoberflächen müssen die Voraussetzungen für eine definierte Phasengrenze zwischen fest-flüssig bzw. fest-gasförmig erfüllen. Dies ist nur möglich, wenn eine durchgehende zusammenhängende Oberfläche vorliegt, wie z.B. bei Metall- oder Kunststoff-Folien. Dagegen wäre diese Voraussetzung bei einem Porenkörper nicht erfüllt, da sich hier das Gas oder die Flüssigkeit im gesamten Volumen verteilen kann. Dem massenspektrometrischen Nachweis mittels oberflächensensitiver Methoden, wie z.B. die Sekundärionenmassenspektrometrie, sind aber im wesentlichen immer nur die obersten Moleküllagen zugänglich. Bei Verwendung eines porösen Körpers zur Vortrennung ist der grösste Teil der nachzuweisenden Substanz in tieferliegenden Taschen und Kanälen enthalten und kann daher vom Massenspektrometer nicht erfasst werden. Im Gegensatz dazu findet bei dem erfindungsgemässen Verfahren die Vortrennung immer an der frei liegenden Grenzfläche Flüssigkeit/Festkörper bzw. Gas/Festkörper statt und die Deponierung der gesuchten Komponente erfolgt ausschliesslich im Monolagenbereich. Aus diesem Grunde wird diese Art der Vortrennung im folgenden kurz als «Planartrenntechnik» bezeichnet.

Ein wichtiger Schritt zur Erzielung einer wirksamen Vortrennung ist die Präparation der Festkörperoberfläche mit einem Reagenz, das die gesuchte Komponente direkt oder als Folgeprodukt selektiv bindet.

Ein anderer Weg besteht darin, dass die gesuchte Komponente zunächst zusammen mit anderen Komponenten an der Festkörperoberfläche ausgefällt wird und anschliessend die anderen Komponenten durch ein Lösungsmittel extrahiert werden. Im Rahmen der Vortrennung wird also die Festkörperoberfläche einer systematischen Vorbehandlung unterzogen, um die gesuchte Komponente oder ein für sie charakteristisches Folgeprodukt mit hoher Dichte auf der Festkörperoberfläche zu deponieren. Von massenspektrometrischer Seite kommt noch die praktisch immer erfüllbare Forderung hinzu, dass die deponierte Komponente bzw. das Folgeprodukt im Massenspektrum einen charakteristischen Peak liefert.

Durch laterale Unterteilung der Festkörperoberfläche in verschiedenen Felder, die mit verschiedenen Reagenzien präpariert sind, kann man erreichen, dass auf einer einzigen Festkörperoberfläche verschiedene Komponenten nebeneinander angereichert werden können. Durch mechanische Verschiebung des Substrates können dann die verschiedenen Flächen getrennt im Massenspektrometer analysiert werden. Zur Identifizierung der angereicherten Komponente wird vorteilhaft ein massenspektrometrisches Verfahren benutzt, das nur den Monolagenbereich erfasst, d. h. oberflächenspezifisch arbeitet. Aus diesem Grunde ist hier die Methode der Sekundärionenmassenspektrometrie (SIMS) erfolgversprechend.

Anstelle von SIMS kann bei dem erfindungsgemässen Verfahren auch ein laserangeregter Mikromassenanalysator mit Flugzeitspektrometer eingesetzt werden. Bei dieser Variante handelt es sich zwar streng genommen nicht um ein oberflächenspezifisches Nachweisverfahren. Aufgrund der durch die hohe lonentransmission im Flugzeitspektrometer bedingten ausserordentlich grossen Nachweisempfindlichkeit ist dieses Verfahren jedoch ebenfalls geeignet, um die auf der Oberfläche einer Trägerfolie angereicherte Komponente zu detektieren.

Besonders aussichtsreich erscheint das erfindungsgemässe Verfahren in der medizinischen Diagnostik. Zu diesem Zweck wird die bekannte Teststreifenmethode zur Untersuchung von Körperflüssigkeiten in der Weise modifiziert, dass der Teststreifen im obigen Sinne als Festkörper verwendet und massenspektrometrisch ausgewertet wird.

Unter Teststreifen-Technik wird die Methode des selektiven optischen Nachweises einzelner Substanzen durch gezielte chemische Reaktion mit einer auf dem Teststreifen aufgebrachten chemischen Verbindung, verbunden mit einem Farbumschlag, verstanden. Solche Teststreifen sind beispielsweise für die Bestimmung von Zucker im menschlichen Harn bekannt. Zur simultanen optischen Analyse mehrerer Komponenten, z. B. im Blut oder im Urin, sind entsprechende Teststreifen und optische Nachweisgeräte im Handel.

Die Modifizierung der bekannten optischen Teststreifentechnik besteht darin, dass die speziellen chemischen Verbindungen, die aus dem vorgegebenen Substanzgemisch selektiv einzelne Substanzen durch Adsorption oder chemische Reaktion (z.B. Komplexbildung bei chemischen Substanzen oder enzymatische Reaktionen bei biochemischen Substanzen oder Antikörper-Antigen-Bindung bei biologischen Substanzen) herausholen, fest an der Oberfläche des massenspektrometrischen Objektträgers fixiert sind. Die Notwendigkeit eines optischen Nachweises durch Farbumschlag entfällt, da der Nachweis der einzelnen Substanzen nicht optisch, sondern massenspektrometrisch erfolgt. Damit werden die Möglichkeiten für das Auffinden selektiv arbeitender chemischer oder biochemischer Reagenzien ganz ausserordentlich erweitert. So sind gezielte enzymatische Reaktionen oder gezielte Antikörper-Antigen-Rekationen, die beide meist ohne Farbänderung ablaufen, in breitem Masse anwendbar.

Weitere Modifizierungen und Fortbildungen des erfindungsgemässen Verfahrens sind in den Unteransprüchen beschrieben.

Mit der Erfindung werden folgende Vorteile erzielt:
a) Sehr geringer Substanzverbrauch (in der Grössenordnung 10-¹⁰ bis 10-¹⁴ g), da als massenspektrometrischer Objektträger keine porösen Körper, wie Silicagel, Quarz oder Zellulose (Papier) mit hoher innerer Oberfläche bzw. grossem Porenvolumen verwendet werden, sondern nichtporöse Träger wie z. B. Metallstreifen oder Polymerfolien;
b) extrem hohe Empfindlichkeit und klare Identifizierungsmöglichkeit der nachzuweisenden Substanz über ihr Massenspektrum; Nachweisgrenze bei SIMS bei ca. 10-¹³ g, bei dem laserangeregten Mikromassenanalysator zwischen 10-¹⁸ und 10-²⁰ g; dies ermöglicht eine starke Reduzierung der erforderlichen Substanzmengen und damit verbunden der Reagenzien bzw. Lösungsmittel für die Oberflächenpräparation;
c) hohe Analysengeschwindigkeit im Vergleich zu den relativ langen Messzeiten bei der Kopplung von Massenspektrometrie mit Flüssigkeits- bzw. Papierchromatographie;
d) Reduzierung des experimentellen Aufwandes gegenüber der Kopplung von Massenspektrometern mit Chromatographiegeräten;
e) hohe Punktauflösung der Einzelanalyse bei der Kombination von Planar-Trenntechnik und Laseranregung, verbunden mit einem lateralen Auflösungsvermögen von ca. 1₁₁m; diese Punktanalyse hoher Ortsauflösung ist für viele Anwendungsgebiete von grossem Vorteil.
f) Analyse von organischen Verbindungen, die bisher dem massenspektrometrischen Nachweis unzugänglich waren.

Während der chromatographische Trenneffekt bei den bisher bekannten Verfahren auf Diffusions- und Transportvorgänge zurückzuführen ist und daher lange Messzeiten erfordert, hängt bei dem erfindungsgemässen Verfahren die Geschwindigkeit, mit der die Vortrennung bzw. Anreicherung am Festkörper erfolgt, nur von der Kinetik des Absorptionsprozesses ab, der die Bindung der gesuchten Komponente an die Festkörperoberfläche bewirkt. Dieser Prozess läuft aber in Zeiten ab, die um Grössenordnungen unter den für die chromatographische Trennung erforderlichen Zeiten liegen. Grundsätzlich kann das erfindungsgemässe Verfahren immer dann mit Erfolg eingesetzt werden, wenn die Aufgabe besteht, eine oder mehrere an sich bekannte Komponenten in einer Lösung oder einem Gemisch (gasförmig oder flüssig) nachzuweisen. Dazu gehören insbesondere Lösungen von nicht verdampfbaren organischen Substanzen, die früher mit einem Flüssigkeitschromatographen analysiert wurden.

Die Anreicherung in einer Monolage an der Oberfläche des Festkörpers erlaubt die Anwendung aller oberflächenanalytischen Verfahren, die für den Nachweis von Elementen und bedingt auch von Verbindungen geeignet sind. Neben SIMS und Laseranregung kommt auch die Methode der Bombardierung mit schnellen Neutralteilchen (fast atom bombardement, FAB) in Frage.

Im folgenden wird die Erfindung anhand von Beispielen und Zeichnungen näher erläutert.

Es zeigen:
Fig. 1 schematisch die selektive Ausfällung einer Komponente C aus einer Lösung mit mehreren Komponenten an einer präparierten Festkörperoberfläche,
Fig. 2 schematisch die selektive Ausfällung verschiedener in einer Lösung vorhandener Komponenten A, B, C an einer Festkörperoberfläche mit unterschiedlich präparierten Feldern,
Fig. 3 eine schematische Übersicht über die der Planar-Trenntechnik zugrunde liegenden Verfahrensschritte,
Fig. 4 den prinzipiellen Aufbau eines Sekundärionenmassenspektrometers (SIMS) zur Durchführung des erfindungsgemässen Verfahrens,
Fig. 5 den prinzipiellen Aufbau eines laserangeregten Mikromassenanalysators zur Durchführung des erfindungsgemässen Verfahrens,
Fig.6 eine Detailzeichnung der Probenhalterung bei der Apparatur gemäss Fig. 5 in Aufrissdarstellung,
Fig. 7 dieselbe Probenhalterung in Draufsicht,
Fig. 8 u. 9 die zu den Analysenbeispielen gehörenden Massenspektren.

Der erste Schritt des Verfahrens, d. h. die selektive Anreicherung der gesuchten Komponente an der Festkörperoberfläche, beruht auf einer Ausfällung der gesuchten Substanz an der Oberfläche des Festkörpers. Gefällt werden kann aus einem Gas eine Gaskomponente, die mit der Oberfläche eine nicht flüchtige Bindung eingeht. Im Falle von Flüssigkeiten wird eine Flüssigkeitskomponente oder eine gelöste Komponente ausgefällt, die an der Oberfläche gebunden wird. Entsprechend der Bedeutung, die die analytische Bestimmung von Flüssigkeiten heute gewonnen hat, werden im folgenden Ausführungsbeispiele behandelt, die sich auf Lösungen beziehen.

Um eine bestimmte Substanz in einer Lösung nachzuweisen bzw. quantitativ zu bestimmen, wird diese in Kontakt mit einer Festkörperoberfläche gebracht. Aufgrund ihrer chemischen Zusammensetzung reagiert diese mit der zu erfassenden Lösungskomponente in der Art, dass die Festkörperoberfläche in einer für die Substanz spezifischen Weise chemisch verändert wird. Im einfachsten Falle kann es sich hierbei um die direkte Bindung dieser Substanz an die Oberfläche handeln. Es können aber auch Folgeprodukte der Reaktion zwischen der Festkörperoberfläche und der Substanz aus der Lösung an der Oberfläche zurückbleiben. Der Nachweis der substanzspezifischen Oberflächen-Reaktionsprodukte erfolgt vorzugsweise in einem SIMS oder einem laserangeregten Mikromassenanalysator.

Entscheidend für diese Kombinationsverfahren ist die auf die betreffende Substanz bzw. Nachweisreaktion abgestimmte Oberflächen-Präparation der Testoberfläche. Sie kann mit verschiedenen chemischen und physikalischen Präparationsverfahren und deren Kombination erfolgen.
A. Chemische Präparationsverfahren:
   Z.B. Aufbringen einer Reagenzverbindung, mindestens als Monolage, die mit der zu untersuchenden Substanz eine unlösliche Verbindung eingeht.
B. Physikalische Präparationsverfahren, z.B.:
   - Aufdampfen
   - Zerstäuben
   - CVD (Chemical Vapor Deposition)
   - Implantation.
C. Eine Kombination von Verfahren aus den Gruppen A und B.

Ein einfaches Beispiel ist der Nachweis von CI in einer Lösung. Hier genügt als Reaktionsfläche eine gereinigte Ag-Folie. In der CI-haltigen Lösung bildet sich unlösliches AgCI, das mit SIMS als CI- oder AgCl⁻₂ nachgewiesen wird.

Der Nachweis von anderen Komponenten, z. B. organischen Molekülen in Körperflüssigkeiten, setzt entsprechend präparierte Oberflächen voraus, die zu substanzspezifischen Veränderungen in der chemischen Zusammensetzung der Oberfläche führen und die mit SIMS oder Laseranregung mit Mikromassenanalysator erfasst werden können.

Fig. 1 zeigt schematisch den Ablauf des Substanznachweises in einer Lösung über eine mit SIMS erfasste Oberflächenreaktion (Anlagerungsreaktion). Von den drei angenommenen Lösungskomponenten A, B, C kann z.B. nur die Komponente C irreversibel an der Oberflächenreagenz R gebunden werden. Bei der anschliessenden SIMS-Analyse wird daher C neben dem Reagenz R nachgewiesen werden können.

Neben einfachen «Anlagerungsreaktionen» kann der Nachweis einer Komponente auch über andere Reaktionsergebnisse an der Oberfläche erfolgen. Nimmt man z.B. an, dass sich die Komponente A mit dem Oberflächenreagenz R zum Folgeprodukt P umsetzt, so sind 3 Schritte zu unterscheiden:
1. Binden von A;
2. Verschwinden des Reagenz R;
3. Erzeugung einer neuen Produktkomponente P durch Reaktion zwischen dem Oberflächenreagenz R und der Lösungskomponente A Selbstverständlich kann die Oberfläche auch mit komplexen Reagenzien (z. B. Gemischen) bedeckt werden, so dass auf einer Fläche substanzspezifische Reaktionen für verschiedene Lösungskomponenten nebeneinander ablaufen können, die dann über eine gemeinsame SIMS-Anlayse der gleichen Fläche erfasst werden.

Es ist auch möglich, auf einer Testoberfläche räumlich getrennt verschiedene Reagenzien aufzubringen. Die SIMS-Analyse gegebenenfalls mit mechanischer Verschiebung der Probe kann die verschiedenen Flächen dann getrennt analysieren. Diese Möglichkeit wird in Fig. 2 schematisch dargestellt.

Zur Einleitung, Verstärkung oder generell Steuerung der komponentenspezifischen Oberflächenreaktion können insbesondere dann, wenn die gelösten Substanzen als lonen vorliegen oder ein Dipolmoment besitzen, elektrische Gleich-oder Wechselfelder eingesetzt werden. Deren Wirkung kann durch eine Mikrorauhigkeit der Oberfläche verstärkt werden.

Entsprechende Wirkungen können auch durch Zugabe geeigneter Zusatzreagenzien in die Lösung vor der Wechselwirkung mit der FestkörperOberfläche erzielt werden.

Durch geeignete chemische oder pysikalische Nachpräparation kann zusätzlich eine Erhöhung der Nachweisempfindlichkeit bzw. eine Vereinfachung des Nachweises der durch die Nachweisreaktion erfolgten Veränderung der Oberfläche mittels SIMS erreicht werden.

In ähnlicher Weise wie SIMS kann auch die Laserdesorption zur Erfassung der substanzspezifischen Oberflächenveränderungen verwendet werden.

Ein Monolagenverfahren ist deshalb besonders günstig, weil es die Verbindung als solche nachweist, eine extreme Empfindlichkeit besitzt und nur die oberste Monolage erfasst. Neben den vorbeschriebenen Methoden kommen grundsätzlich auch andere massenspektrometrische Nachweisverfahren infrage, wie die ²⁵²Kalifornium-Technik und die Ionisierung durch Beschuss mit neutralen Atomen. Vorzuziehen sind diejenigen Methoden, bei denen die gesuchte Komponente oder deren Folgeprodukt in unzerstörter Form detektiert wird.

Anhand des Schemas nach Fig. 3 sollen die Möglichkeiten zur Realisierung der Planar-Trenntechnik zusammenfassend erläutert werden. Die zu untersuchende Flüssigkeit (Messflüssigkeit) bzw. das zu untersuchende Gas (Messgas) enthält die Komponenten A₁...Aₙ. Die gesuchte Komponente sei A,. Der erste Schritt ist die Bindung bzw. Absorption der gesuchten Komponente A an der Festkörperoberfläche. Das Endziel ist die möglichst quantitative massenspektrometrische Erfassung der auf der Festkörperoberfläche angereicherten Komponente Aᵢ. Praktisch läuft der erste Schritt in der Weise ab, dass der Festkörper mit seiner Testoberfläche in die zu untersuchende Flüssigkeit getaucht wird bzw. der zu untersuchenden Gasatmosphäre ausgesetzt wird. Bei dieser Exposition wird die gesuchte Komponente Aᵢ gegebenenfalls zusammen mit einigen anderen Komponenten Aᵢ...Aⱼ an der Oberfläche ausgefällt. Zur relativen Anreicherung an der Oberfläche stehen nun grundsätzlich zwei Wege offen:
1. Die Festkörperoberfläche ist so präpariert, dass von vornherein nur die gesuchte Komponente A ausgefällt wird, während die anderen Komponenten nicht absorbiert werden. Die Anreicherung erfolgt also dadurch, dass die gesuchte Komponente A im Grenzfall selektiv absorbiert wird. Der Festkörper mit der angereicherten Komponente A wird dann also Target in das Massenspektrometer eingeschleust und A identifiziert. Dieser Weg ist in Fig. 3 mit I bezeichnet.
2. Im anderen Grenzfall werden zunächst sämtliche vorhandenen Komponenten A,...Aₙ an der gegebenenfalls präparierten Oberfläche abgeschieden. Die realtive Anreicherung der gesuchten Komponente A erfolgt dann in einem nachgeschalteten Schritt dadurch, dass durch Behandlung des Festkörpers mit einem Lösungsmittel oder Spülmittel alle Komponenten ausser der gesuchten Aᵢ wieder entfernt werden. Dieser Vorgang wird im folgenden als Extraktion bezeichnet. Anschliessend erfolgt der massenspektrometrische Nachweis der auf der Festkörperoberfläche verbliebenen Komponente Aᵢ wie unter Pkt. 1. beschrieben.

Dieser Weg, der in Fig. 3 mit III bezeichnet ist, beruht also auf der kollektiven Ausfällung aller vorhandenen Komponenten an der Festkörperoberfläche und der nachfolgenden Konservierung der gesuchten Komponente A durch Behandlung der gegebenenfalls vorpräparierten Oberfläche mit einem Lösungsmittel, das die anderen gebundenen Komponenten wieder herauslöst (Extraktion).

Neben den Grenzfällen der selektiven Absorption von A an der Festkörperoberfläche und kollektiven Absorption von A₁...An und anschliessender selektiver Konservierung von Aᵢ, besteht auch die Möglichkeit, dass nur ein Teil der vorhandenen Komponenten einschliesslich der gesuchten A an der Oberfläche absorbiert wird. Dieser Weg liegt bildlich gesprochen zwischen den beiden Grenzfällen I und III und ist in dem Schema Fig. 3 mit II bezeichnet. Der massenspektrometrische Nachweis von A erfolgt entweder direkt oder nach Einschaltung eines Zwischenschrittes, bei dem alle Komponenten ausser A in der beschriebenen Weise extrahiert werden. Wie unter III angedeutet, ist es auch denkbar, dass durch das Lösungsmittel nur ein Teil der anderen, nicht gesuchten Komponenten ausgewaschen wird und die gesuchte Komponente Aᵢ zusammen mit wenigen anderen Komponenten auf der Oberfläche verbleibt. In solchen Fällen muss sichergestellt sein, dass der anschliessende massenspektrometrische Nachweis von Aᵢ nicht durch die anderen Komponenten gestört wird.

Bei SIMS ist es bekannt, dass man die lonisierungswahrscheinlichkeit an der Festkörperoberfläche durch eine Dotierung mit bestimmten Substanzen, z.B. Alkali-Verbindungen, erhöhen kann. Die solchermassen aktivierte Komponente kann dann mit erhöhter Empfindlichkeit nachgewiesen werden. Gemäss Fig.3 wird dieser unmittelbar vor dem massenspektrometrischen Nachweis eingeschobene Schritt als «Aktivierung» bezeichnet.

Entscheidend für die Wirksamkeit der Planar- Trenntechnik mit den in Fig. 3 aufgezeigten Wegen ist die gezielte Präparation der Festkörperoberfläche, die dann als Target ins Massenspektrometer gebracht wird. So kommt es bei dem Anreicherungsweg gemäss 1 darauf an, dass das Oberflächenreagenz eine möglichst quantitative Abscheidung der gesuchten Komponente Aᵢ bewirkt, während die anderen Komponenten in Lösung verbleiben. Dagegen liegt der Schwerpunkt der Vorbehandlung bei dem Anreicherungsweg nach III auf der Extrahierung der nicht gesuchten Komponenten mit einem geeigneten Lösungsmittel. Zur Lösung dieses Problemes können die bei der Chromatographie angewandten Eluationsmethoden gegebenenfalls in modifizierter Form herangezogen werden. Die Bindung einer Komponente an die Festkörperoberfläche kann auf folgende Weise geschehen:
1. Physikalische Adsorption (Van der Waals-Kräfte bzw. elektrostatische Kräfte bei ionogener Bindung),
2. Chemisorption z.B. Bildung von Komplexen zusammen mit dem Oberflächenreagenz,
3. Enzymatische Bindung bei biochemischen Substanzen,
4. Antikörper-Antigen-Bindung bei biologischen Substanzen.

Bei allen Bindungstypen ausser 1. reagiert die ausgefällte Komponente mit dem Oberflächenreagenz in der Weise, dass ein charakteristisches Folgeprodukt entsteht, das dann entweder direkt oder nach weiterer Modifizierung (wenn eine Extraktion und/oder Aktivierung vorgesehen ist) massenspektrometrisch identifiziert wird. Mit Ausnahme der physikalischen Adsorption findet in allen Fällen eine strukturelle Änderung des Oberflächenreagenz und der absorbierten Komponente statt.

Nachfolgend werden zwei Apparaturen zur Durchführung des erfindungsgemässen Verfahrens beschrieben. Das in Fig. 4 schematisch dargestellte Sekundärionenmassenspektrometer besteht im wesentlichen aus dem Massenspektrometerraum 1 mit Primärionenquelle 2, Ionenoptik 3 und Quadrupolmassenfilter 4 mit Detektor 5. Die lonenquelle 2 steht mit einer Argon-Flasche 6 in Verbindung. Die als Target 7 verwendete Festkörperoberfläche mit der darauf befindlichen angereicherten Komponente wird über eine Schleusenvorrichtung 8 in den Massenspektrometerraum 1 eingeführt. Die Vakuumversorgung für das Massenspektrometer besteht aus der Titansublimationspumpe 9, der Kryopumpe 10, der Turbomolekularpumpe 11 und der Rotationspumpe 12. Zur Kontrolle des Vakuums dienen lonisationsmanometer 13. Die Ionenquelle 2 gestattet die Erzeugung von Primärionen (Argonionen) mit einer Energie von mehreren keV und einer Stromdichte von 10-⁹ bis 10⁻⁸ A/cm². Die Messungen finden im Hochvakuum bei ca. 1 - 3 _{X} 10^{3pa} 10⁻⁵ Torr) statt.

Bei der zweiten Apparatur, die in Kombination mit der Planar-Trenntechnik benutzt wurde, handelt es sich um einen laser-angeregten Mikromassenanalysator. In diesem Zusammenhang wurden apparative Weiterentwicklungen durchgeführt, die ganz neue Anwendungsmöglichkeiten erschliessen. Die in Fig. 5 schematisch dargestellte Apparatur besteht im wesentlichen aus einem Flugzeitmassenspektrometer 14 mit Detektor 15 und ei188nem gepulsten Hochleistungslaser 16 zur Verdampfung und lonisierung der Probe 17. Der Laserstrahl wird mit Hilfe eines Objektives 18 auf die Probe 17fokussiert. Mit Hilfe eines Spiegels 19 und eines Okulars 20 kann die Lage der Probe im Massenspektrometerraum bezüglich des Laserstrahles visuell kontrolliert und bei Bedarf nachjustiert werden.

Der Laser 16 erzeugt einen sehr kurzen Lichtimpuls (Laserblitz), der die auf einem geeigneten Objekthalter befindliche Probe sehr schnell verdampft und zum grössten Teil ionisiert. Die gebildeten lonen werden von dem Flugzeitmassenspektrometer 14 erfasst und nach dem Prinzip der Laufzeitmessung separiert. Die am Multiplier 15 eintreffenden lonen erzeugen ein elektrisches Signal, das nach Verstärkung (21) einem Transientenrecorder 22 zugeführt wird und anschliessend auf einem Schreiber 23 und einem Oszillographen 24 dargestellt wird. Der Transientenrecorder 22 wird von dem Laser getriggert. Zur Erzeugung des notwendigen Vakuums ist das Flugzeitmassenspektrometer 14 mit entsprechenden Vakuumpumpen verbunden.

Bei den konventionellen Apparaturen dieser Bauart ist die Probe 17 auf einer dünnen polymeren Trägerfolie angeordnet und befindet sich im Hochvakuum des Massenspektrometers. Der Laserstrahl wird durch eine am Massenspektrometer 14 angebrangebrachte Glasscheibe, die die vakuumdichte Trennung zwischen Massenspektrometer (Hochvakuum) und Laser (Luft) herstellt, auf die Probe fokussiert. Es wurde nun gefunden, dass die dünne polymere Trägerfolie (Dicke ca. 0,1 µm) direkt als Trennfolie zwischen dem Lichtmikroskopraum (Luft) und dem Massenspektrometer (Hochvakuum) dienen kann und diese Trägerfolie auch bei mehrmaligem Durchschuss mit dem Laser nicht aufreisst, wobei auch das zum Betrieb des Massenspektrometers erforderliche Vakuum selbst durch mehrere solcher Löcher (Durchmesser ca. 2 µm) nicht beeinträchtigt wird. Diese Tatsache ermöglicht es, dass die Trägerfolie mit der Probe auf der Aussenseite des Massenspektrometers unter Atmosphärendruck oder Schutzgas angebracht wird. Der Laserblitz sorgt dann dafür, dass die auf der Folie befindliche Probe durch ein gleichzeitig entstehendes Loch in der Folie in den Massenspektrometerraum verdampft. Eine dementsprechend modifizierte Probenhalterung ist in den Fig. 6 und 7 dargestellt.

Die Probe 17 liegt auf dem Probenhalter 25, der über den Dichtungsring 26 zentral über eine Aussparung 27 in der Aussenwand 28 des Massenspektrometers 14 angeordnet ist. Als Probenhalter 25 können Blenden benutzt werden, wie sie beispielsweise in der Elektronenmikroskopie eingesetzt werden. Dabei handelt es sich um massive Metallblättchen z.B. aus Platin, Silber, Stahl u.a. mit einer Dicke von ca. 1 mm, die eine oder mehrere Bohrungen 29 mit Durchmessern zwischen 10 und 100 µm besitzen. Es sind auch Metallblättchen bekannt, die zentrisch eine grössere Bohrung besitzen, die ihrerseits mit einem Metallnetz mit Maschenweiten zwischen 20 und 100 µm abgeschlossen ist.

Auf diese Metallblenden werden dünne Polymerfolien gespannt, die einerseits als Vakuumabschluss dienen und andererseits nichtporöse Träger für die zu untersuchenden Substanzen darstellen. Zur Anreicherung der zu untersuchenden Substanz werden die Trägerfolien mit chemisch oder biochemisch selektiv wirkenden Reagenzien belegt, wie bereits beschrieben. Es ist auch denkbar, dass diese Reagenzien in der Folie selbst enthalten sind.

Das Material der Trägerfolie kann z. B. aus Kollodiumlack oder aus Zaponlack oder aus Formvar o.ä. bestehen; diese Materialien werden auch in der Elektronenmikroskopie als Trägerfolien benutzt. Die Aufbringung der Trägerfolie auf den Probenhalter 25 erfolgt durch Absenken einer durch Spreiten von Kollodiumlack oder Zaponlack oder Formvar o.ä. auf einer Wasseroberfläche erzeugten, sehr dünnen Folie, z.B. in einem Scheidetrichter oder durch Herstellung der Trägerfolie durch Spreiten des Lackes auf einem glatten Träger, z. B. einer Glasplatte, Ablösen der Folie, z.B. durch langsames Eintauchen in Wasser und Überführung der Trägerfolie auf den Probenhalter 25.

Der Beweis für die überraschend hohe Vakuumfestigkeit der Trägerfolien, selbst nach Durchschuss mehrerer Löcher mit dem Laserstrahl, konnte mit Hilfe elektronenmikroskopischer Aufnahme erbracht werden. Dabei zeigt es sich, dass der Laserstrahl nahezu kreisrunde Löcher mit einem Durchmesser von 1 bis 2 µm in die 0,1 µm starke Trägerfolie schmilzt. Durch Reihenmessungen konnte sichergestellt werden, dass die Betriebsbereitschaft der Apparatur auch nach mehreren Durchschüssen erhalten bleibt. Die aufgrund der Durchschüsse entstehenden Lecks sind offensichtlich so klein, dass das Vakuum in der Apparatur nicht beeinträchtigt wird. Im übrigen besteht natürlich auch die Möglichkeit, dass nach einem Durchschuss das in der Trägerfolie entstandene Loch durch Betupfen mit einem Lack (z.B. Kollodiumlack) sofort wieder verschlossen wird.

Schwierigkeiten bereitet es, sowohl die Reagenzsubstanz als auch die nachzuweisende Substanz auf kleine vorbezeichnete Flächen, z. B. kreisförmige Flächen von 10-50 jim auf der Trägerfolie, abzuscheiden. Dieses Problem kann aber dadurch gelöst werden, dass die an sich hydrophobe Trägerfolie durch Bestrahlung mit Elektronen mit einem entsprechend gebündelten Elektronenstrahl oder durch Behandlung in einer mit Gleich- oder Wechselstrom betriebenen Gasentladung unter Zwischenschaltung entsprechender Blenden mit kreisförmigen Ausschnitten geeigneter Grösse örtlich hydrophiliert wird. Damit wird erreicht, dass sowohl bei der Aufbringung der Reagenzien aus einer Lösung bzw. einer Suspension als auch bei der Abscheidung der nachzuweisenden Substanzen aus der Lösung oder Suspension sich diese nur in dem durch Hydrophilierung vorbereiten, eng umgrenzten, vorgewählten Bereich niederschlagen.

### Beispiele für die selektive Abscheidung und anschliessende SIMS-Erfassung gelöster chemischer Verbindungen an Planaren Festkörperoberflächen

Die in den Beispielen verwendeten Substanzen sind in der beigefügten Tabelle zusammengestellt. Von den in dem Schema nach Fig.3 3 angeführten selektiven Abscheidungswegen wurde der mit einer Abscheidung aller in der Lösung vorhandenen Komponenten beginnende Weg (111) eingeschlagen:
Durch Eintauchen eines geeigneten ebenen Targets in die entsprechende Lösung werden alle gelösten Substanzen (A₁....Aₙ) auf der Oberfläche abgeschieden. Bei dem anschliessenden Spülen in destilliertem Wasser (Selective Extraction) werden bis auf eine (A_{;}) alle aufgebrachten Verbindungen von der Oberfläche entfernt. Nach diesem Extraktions- oder Spülvorgang wird die einzige auf der Oberfläche verbleibende Komponente (A_{;}) aus der Mischung (A₁...Aₙ) über ein charakteristisches Sekundärion (Mᵢ+Ag)⁺ oder (Mᵢ―H)⁻ nachgewiesen.

### 1. Probenzusammensetzung

Die planare Trenntechnik wird an zwei verschiedenen Lösungen organischer Verbindungen in H₂0 erläutert:
Probe A: 2-Komponenten-Lösung
   Die Ausgangslösung enthält je 1,5·10⁻³ mol/1 der folgenden Komponenten in H₂0:
   Mephobarbital
   Sulfanilamid
Probe B: 4-Komponenten-Lösung
   Die Ausgangslösung enthält je 0,75·10⁻³ mol/l der folgenden Komponenten in H₂0:
   Alanin
   Phenylalanin
   Adenin
   Sulfanilamid

### 2. Trenn- und Nachweisfläche (Target)

Als Trenn- und Nachweisfläche dient ein 0,1 mm dickes Silberblech der Abmessung 10 x 20 mm. Das Blech wurde vor dem Eintauchen in die zu analysierende Lösung zur Reinigung und Aufrauhung für 3 Minuten in HN0₃ (20 %) getaucht, anschliessend 3 x mit destilliertem Wasser im Ultraschallbad gespült.

### 3. Aufbringen der in der Probe gelösten Verbindungen A₁...Aₙ

Das Aufbringen aller in der Probe gelösten Komponenten A₁...Aₙ erfolgte durch Eintauchen für etwa 2-3 Minuten des vorbehandelten Silberblechs in die Lösung. Dabei wurde die Flüssigkeit relativ zu der Ag-Oberfläche ständig in Bewegung gehalten. Das Target wurde dann aus der Lösung geholt, überschüssiges Lösungsmittel durch Abschütteln von der Oberfläche entfernt und das Target dann an Luft getrocknet. In diesem Zustand erfolgte die SIMS-Analyse des sogenannten «exponierten aber nicht gespülten» Targets.

### 4. Selektive Extraktion

Die selektive Extraktion erfolgte bei den hier beschriebenen Beispielen mit Wasser als Lösungsmittel. Das mit den Komponenten der Lösung beladene Target wurde zu diesem Zweck 3 x hintereinander in destilliertes Wasser im Ultraschallbad für etwa 1 Minute eingetaucht. Anschliessend wurde das Target an Luft getrocknet, und stellte in dieser Form die Probe im Zustand «exponiert und anschliessend gespült» dar.

### 5. SIMS-Analyse

Die SIMS-Spektren der eingesetzten Einzelverbindungen sind aufgrund entsprechender Vorversuche bekannt. Zum Nachweis der an den jeweiligen Oberflächen vorhandenen Verbindungen wurden die «Parent-lonen» (M+Ag)⁺ oder (M-H)-(vgl. Tabelle) verwendet.

Nach Einschleusen der getrockneten Targets über ein Schnellschleusensystem innerhalb 1 Minute wurden die in den Abbildungen wiedergegebenen Spektrenausschnitte in Messzeiten von etwa 2 Minuten erhalten. Das eingeschleuste Target wurde dazu mit Ar⁺⁻lonen einer Energie von 3 keV und einer Stromstärke von 2·10⁻¹⁰ A auf 0,1 cm² beschossen. Die Massenanalyse der positiven bzw. negativen Sekundärionen erfolgte mit einem Quadrupolmassenspektrometer und anschliessendem Einzelionennachweis. Der bekannte Gesamtwirkungsquerschnitt für die Schädigung durch lonenbeschuss beträgt bei allen vorliegenden Verbindungen dieser Beispielreihe einige 10⁻¹⁴ cm². Bei einer Scan-Geschwindigkeit von etwa 1 amu/s ist daher sichergestellt, dass in der Analysenzeit keine störende Änderung der Oberflächenkonzentration der untersuchten Verbindungen eintrat. Die Zeitkonstante des Schreibers betrug ¹/₄ s.

### 6. Ergebnisse

### 6.1 2-Komponenten-Probe (Fig. 8)

Der Nachweis der an der Oberfläche vorhandenen organischen Verbindungen aus der ursprünglichen Lösung erfolgte bei dieser Probe über die Sekundärionen (M-H)- im negativen Sekundärionenspektrum. Das Spektrum der exponierten, nicht gespülten Probe zeigt Sulfanilamid und Mephobarbital über die Sekundärionen (M―H⁻. Die trotz gleicher Anfangskonzentrationen dieser Verbindungen in der Lösung im SIMS-Spektrum beobachteten unterschiedlichen Sekundärionenintensitäten sind im wesentlichen auf unterschiedliche lonenausbeute dieser beiden Verbindungen zurückzuführen. Im Spektrum werden ausserdem Sekundärionen beobachtet, die aufgrund der Wechselwirkung von Lösungsmittelverunreinigungen mit der Silberoberfläche entstanden sind. Sie beeinträchtigen die Analyse der eigentlichen Probensubstanzen jedoch nicht.

Nach dem Spülen ist das Sulfanilamid-Signal praktisch vollständig verschwunden (vgl. Pfeil in Abb. b), die Sekundärionenintensität für Mephobarbital ist demgegenüber konstant geblieben. Das bedeutet, dass durch einen selektiven Extraktionsvorgang die Oberflächenverbindung, die das Sulfanilamid mit dem Silber bildete, aufgelöst wurde, während die Mephobarbitalbindung an die Silberoberfläche von Wasser nicht gelöst werden kann.

### 6.2 4-Komponenten-Probe (Fig. 9)

Bei dieser Probe erfolgte der Nachweis der an der Oberfläche aus der Lösung abgeschiedenen Verbindungen im positiven Sekundärionenspektrum über die Ag-kationisierten Molekülionen (M+Ag)⁺.

Bei der nicht gespülten exponierten Probe werden alle vier Verbindungen Alanin, Adenin, Phenylalanin und Sulfanilamid direkt nachgewiesen. Auch hier sind die unterschiedlichen Intensitäten auf unterschiedliche lonisierungswahrscheinlichkeiten der entsprechenden Oberflächenkomplexe zurückzuführen. Nach dem Spülen dieser Probe a in destilliertem Wasser kann von den ursprünglich 4 deponierten Verbindungen nur noch eine, nämlich die des Adenins, nachgewiesen werden. Die Verbindungen des Alanins, des Phenylalanins und des Sulfanilamids mit der Silberoberfläche sind beim Spülen in H₂0 aufgebrochen und die entsprechenden Substanzen von der Oberfläche entfernt worden.

Beim Spülvorgang haben sich geringe Chlormengen aus dem destillierten Wasser auf dem Silber abgeschieden (Ag_{Z}CI^{t}).

## Patentansprüche

1. Verfahren zur analytischen Bestimmung einer in einem Gas oder einer Flüssigkeit enthaltenen Komponente, insbesondere einer organischen Verbindung, bei dem die gesuchte Komponente durch eine Vortrennung angereichert und anschliessend massenspektrometrisch identifiziert wird, dadurch gekennzeichnet, dass eine im wesentlichen ebene, nicht poröse Festkörperoberfläche mit dem Gas oder der Flüssigkeit in Kontakt gebracht wird und die gesuchte Komponente aus der gasförmigen oder flüssigen Phase direkt oder als Folgeprodukt im Bereich einer Monolage, vorzugsweise in der ersten Monolage, an der Festkörperoberfläche niedergeschlagen wird.

2. Verfahren nach Anspruch 1, dadurch gekennzeichnet, dass die Festkörperoberfläche mit einem Reagenz präpariert wird, das die gesuchte Komponente direkt oder als Folgeprodukt selektiv bindet.

3. Verfahren nach Anspruch 1 und 2, dadurch gekennzeichnet, dass die Festkörperoberfläche lateral in Felder unterteilt wird, die zur Bindung verschiedener Komponenten mit verschiedenen Reagenzien präpariert werden.

4. Verfahren nach Anspruch 1, dadurch gekennzeichnet, dass die gesuchte Komponente zusammen mit anderen Komponenten an der Festkörperoberfläche ausgefällt wird und anschliessend die anderen Komponenten durch ein Lösungsmittel extrahiert werden.

5. Verfahren nach Anspruch 1, dadurch gekennzeichnet, dass zur Identifizierung der angereicherten Komponente ein Sekundärionenmassenspektrometer verwendet wird.

6. Verfahren nach Anspruch 1 bis 5, dadurch gekennzeichnet, dass zur Identifizierung der angereicherten Komponente ein laserangeregter Mikromassenanaylsator mit Flugzeitspektrometer verwendet wird.

7. Verfahren nach Anspruch 3 und 6, dadurch gekennzeichnet, dass als Festkörper eine organische Trägerfolie verwendet wird und dass zur örtlich gezielten Abscheidung der Reagenzsubstanz und/oder der nachzuweisenden Komponenten aus einer Lösung oder Suspension die organische Trägerfolie örtlich in einem Flächenbereich der Grössenordnung des Laserstrahls durch Elektronenstrahlen oder durch eine Gasentladung hydrophiliert wird.

8. Verfahren nach Anspruch 6 und 7, dadurch gekennzeichnet, dass die Trägerfolie auf der Aussenseite des Massenspektrometers unter Atmosphärendruck oder Schutzgas angebracht wird und dass mit einem Laserblitz die auf der Folie abgeschiedene Komponente durch ein gleichzeitig entstehendes Loch in der Folie in den Massenspektrometerraum verdampft wird.

9. Verfahren nach Anspruch 1 bis 8, dadurch gekennzeichnet, dass als Festkörper ein Teststreifen zur Untersuchung von Körperflüssigkeiten verwendet wird.

## Claims

1. A process for analytically determining a component, particularly an organic compound, present in a gas or a liquid, in which the target component is enriched by preliminary separation and subsequently identified by mass spectrometry, characterised in that a substantially flat, non porous solid surface is brought into contact with the gas or the liquid and the target component is deposited from the gaseous or liquid phase onto the solid surface in the range of a monolayer, preferably in the first monolayer, either directly or in the form of a secondary product.

2. A process according to claim 1, characterised in that the solid surface is prepared with a reagent which selectively fixes the target component either directly or as a secondary product.

3. A process according to claims 1 and 2, characterised in that the solid surface is divided laterally into zones which are prepared with various reagents for fixing various components.

4. A process according to claim 1, characterised in that the target component is precipitated onto the solid surface together with other components, after which the other components are extracted by a solvent.

5. A process according to claim 1, characterised in that a secondary ion mass spectrometer is used for identifying the enriched component.

6. A process according to claims 1 to 5, characterised in that a laser-activated micro-mass analyser incorporating a time of flight spectrometer is used for identifying the enriched component.

7. A process according to claims 3 and 6, characterised in that an organic carrier film is used as the solid and in that, for the locally confined deposition of the reagent substance and/or the components to be detected from a solution or suspension, the organic carrier film is locally hy- drophilised over an area of the same order of magnitude as the laser beam either by electron beams or by a gas discharge.

8. A process according to claim 6 and 7, characterised in that the carrier film is arranged on the outside of the mass spectrometer under atmospheric pressure or in an inert gas atmosphere and in that, by means of a laser flash, the component deposited on the film is evaporated into the mass spectrometer chamber through a hole simultaneously formed in the film.

9. A process according to claims 1 to 8, characterised in that a test strip for examining body fluids is used as the solid.

## Revendications

1. Procédé de détermination analytique d'un composant, en particulier, d'un composé organique contenu dans un gaz ou un liquide, procédé dans lequel le composant recherché est accumulé par une séparation préalable et est ensuite identifié par spectrométrie de masse, caractérisé en ce qu'on met une surface essentiellement plane et non poreuse d'un corps solide en contact avec le gaz ou le liquide, tandis que l'on précipite le composant recherché hors de la phase gazeuse ou de la phase liquide directement ou sous forme d'un dérivé dans la zone d'une monocouche, de préférence, dans la première monocouche, sur la surface du corps solide.

2. Procédé selon la revendication 1, caractérisé en ce qu'on prépare la surface du corps solide avec un réactif qui lie sélectivement le composant recherché directement ou sous forme d'un dérivé.

3. Procédé selon les revendications 1 et 2, caractérisé en ce que la surface du corps solide est subdivisé latéralement en champs que l'on prépare pour la liaison de différents composants avec différents réactifs.

4. Procédé selon la revendication 1, caractérisé en ce que le composant recherché est précipité avec d'autres composants sur la surface du corps solide, tandis que les autres composants sont ensuite extraits au moyen d'un solvant.

5. Procédé selon la revendication 1, caractérisé en ce que, pour l'identification du composant accumulé, on utilise un sepctromètre de masse à ions secondaires.

6. Procédé selon les revendications 1 à 5, caractérisé en ce que, pour l'identification du composant accumulé, on utilise un analyseur à micro- masse excité au laser avec un spectromètre à temps de vol.

7. Procédé selon les revendications 3 et 6, caractérisé en ce que, comme corps solide, on utilise une feuille support organique et en ce que, pour la séparation locale envisagée de la substance réactive et/ou des composants à déceler hors d'une solution ou d'une suspension, la feuille support organique est rendue localement hydrophile dans une zone superficielle de l'ordre de grandeur du rayon laser par des rayons électroniques ou par une décharge gazeuse.

8. Procédé selon les revendications 6 et 7, caractérisé en ce que la feuille support est appliquée sur la face extérieure du spectromètre de masse sous pression atmosphérique ou sous un gaz protecteur et en ce que, avec un éclair laser, le composant séparé sur la feuille est évaporé via un trou formé simultanément dans la feuille disposée dans l'espace du spectromètre de masse.

9. Procédé selon les revendications 1 à 8, caractérisé en ce que, comme corps solide, on utilise une bande d'essai pour examiner les fluides du corps.
